# FASCICULE DE BREVET EUROPEEN

(11) **EP 1 593 809 B1**
(45) Date de publication et mention de la délivrance du brevet: **27.12.2006**
(21) Numéro de dépôt: 05300347.1
(22) Date de dépôt: 02.05.2005
(51) Int. Cl.: E06B 9/17

(54) **DISPOSITIF DE BLOCAGE POUR LAME DE TABLIER DE VOLET ROULANT ET LAME DE TABLIER DE VOLET ROULANT COMPORTANT UN TEL DISPOSITIF DE BLOCAGE.**
VERRIEGELUNGSVORRICHTUNG FÜR EINE ROLLADENLAMELLE UND ROLLADENLAMELLE MIT EINER SOLCHEN VERRIEGELUNG
LOCKING DEVICE FOR A SLAT OF A ROLLER SHUTTER AND SLAT HAVING SUCH A BLOCKING DEVICE

(30) Priorité: 04.05.2004 FR 0404755
(43) Date de publication de la demande: 09.11.2005
(73) Titulaire: BUBENDORFF Société Anonyme, 68300 Saint-Louis (FR)
(72) Inventeur: Evreux, Gérard, 74130, Ayze (FR); Jedraszewski, Tadeusz, 68000, Colmar (FR)
(74) Mandataire: Rhein, Alain

(56) Documents cités:
- DE-A- 2 933 154
- DE-A- 3 742 874
- FR-A- 1 259 648
- GB-A- 265 873
- US-A- 4 601 320
- US-A- 6 068 040

## Description

L'invention concerne un dispositif de blocage pour lame de tablier de volet roulant dont les extrémités sont amenées à se déplacer dans des coulisses latérales.

L'invention concerne encore une lame de tablier de volet roulant comportant un tel dispositif de blocage.

La présente invention trouvera son application dans le domaine de la menuiserie du bâtiment et tout particulièrement dans celui des fermetures de type volet roulant.

A ce propos, un tel volet roulant comporte, habituellement, un arbre d'enroulement duquel se déroule un tablier composé d'une juxtaposition de lames reliées entre elles par l'intermédiaire de moyens d'articulation.

En cours de déploiement ou de repliement de ce tablier, les lames sont guidées dans leur déplacement à hauteur de leurs extrémités à l'aide de coulisses latérales.

Dans le document de l'état de la technique EP-0.690.200, il avait été relevé que ces lames, tout particulièrement lorsqu'elles sont en matière synthétique de type PVC, présentent une certaine souplesse de sorte que sous l'impulsion d'une force exercée perpendiculairement sur le tablier en position déployée, celui-ci vient à se déformer en formant un ventre. Or, pour des tabliers de largeur relativement conséquente et sous l'influence d'un vent plus ou moins puissant, les déformations imprimées aux lames peuvent être telles que leurs extrémités sont susceptibles de se dégager de leur coulisse. Le même résultat est obtenu sous l'influence d'une poussée volontaire exercée sur ce tablier lors d'une tentative d'effraction.

Pour réduire ce risque, une première solution a consisté à augmenter la profondeur des coulisses et, par voie de conséquence, la longueur d'engagement des lames dans ces dernières. Or une telle solution n'est pas acceptable dans la mesure où elle ne répond pas au problème de la déformation du tablier. De plus, elle nécessite l'usage de coulisses dont la profondeur est adaptée à celle du volet roulant, imposant une gestion alourdie de fabrication et de stockage de ces coulisses. De toute manière, des coulisses de grande profondeur sont considérées comme inesthétiques, sans compter qu'elles peuvent avoir une emprise sur la surface vitrée d'une fenêtre.

Il est encore connu, au travers du document DE-A-40 20 129, un volet roulant muni de moyen de sécurité destiné à éviter le décrochage des lames d'un tablier sous l'effet d'une pression exercée perpendiculairement sur ce dernier. Selon ce document antérieur, au moins une partie des lames du volet roulant est équipée, au niveau de leurs chants d'extrémité, d'une pièce de sécurité comportant des parties se présentant saillantes par rapport à la face interne et externe de ladite lame. Ces parties saillantes viennent se situer à l'arrière d'un épaulement que comportent, intérieurement, les coulisses latérales, à une distance correspondant au moins à la moitié de la profondeur de la rainure que définit une telle coulisse.

Quant au document EP-0.690.200, il décrit plus particulièrement un dispositif de blocage sous forme d'un organe de blocage équipant chacune des extrémités d'une ou plusieurs lames du tablier. Un tel organe de blocage comporte un ergot de retenue faisant saillie par rapport à la paroi externe et/ou interne d'une lame de manière apte à coopérer avec des moyens de retenue associés aux coulisses latérales. Un tel ergot de retenue est par ailleurs soumis à des moyens de rappel élastique en position saillante pour autoriser son effacement dans l'épaisseur d'une lame en phase d'enroulement du tablier.

L'on comprend, en effet, que lors du repliement du tablier, celui-ci vient à décrire des spires autour du tube d'enroulement. Aussi, si la partie saillante de ces ergots de retenue ne pouvait s'effacer dans l'épaisseur des lames, il en résulterait un tablier qui, une fois enroulé, comporterait une section accrue, imposant l'usage d'un caisson aux dimensions plus importantes.

En fait, un tel ergot saillant en face interne ou externe d'une lame, même s'il est prévu escamotable, peut gêner l'enroulement du tablier autour du tube d'enroulement en ce sens que les spires décrites par ce tablier peuvent s'accrocher entre elles lors de la manoeuvre du volet roulant.

Un autre dispositif de blocage est connu par le document DE 2933154. Celle-ci comprend les caractéristiques de la préambule de la revendication 1.

Ainsi, dans le cadre d'une première démarche inventive, on a imaginé provoquer un accrochage des extrémités des lames par rapport aux coulisses sous l'impulsion d'une déformation imprimée à une telle lame.

En somme, l'on a imaginé que l'extrémité d'une telle lame pouvait définir un crochet du fait même de la déformation qu'emprunte cette lame sous l'effet d'une pression qui lui est exercée perpendiculairement à son plan. Ce crochet est conçu pour coopérer, dans ces conditions, avec un rebord de retenue que comporte une coulisse. A ce propos, les parois externe et interne d'une telle coulisse comportent, usuellement, à leur extrémité libre et du côté interne, des rainures en T pour la réception d'un joint d'étanchéité et définissant les rebords de retenue précités.

Ainsi, l'invention concerne un dispositif de blocage pour lame de tablier de volet roulant dont les extrémités latérales sont amenées à se déplacer dans des coulisses, qui se présente sous forme d'un embout prévu apte à être solidarisé à une extrémité latérale d'une lame de manière à définir, dans le prolongement de cette dernière et par rapport à au moins une des parois externe ou interne de cette lame, une rampe de glissement s'étendant depuis ladite paroi externe ou interne en direction de la paroi opposée interne ou externe, caractérisé par le fait que ladite rampe se termine par un rebord de butée conçu apte à coopérer avec une coulisse pour empêcher ladite extrémité latérale de la lame de se dégager de cette dernière sous l'effet d'une pression exercée perpendiculairement sur le tablier.

Selon un mode de réalisation, l'embout est conçu apte à définir, dans le prolongement d'une extrémité latérale d'une lame et par rapport à chacune des parois externe et interne, une telle rampe de glissement.

Selon un autre mode de réalisation, le dispositif de blocage comporte encore au moins un organe de blocage muni d'un ergot de blocage conçu apte à être repoussé, sous l'impulsion de moyens de rappel élastique, en position saillante par rapport à l'une des parois externe et/ou interne d'une lame.

De manière avantageuse, l'embout correspondant au dispositif de blocage est conçu apte à être inséré dans l'extrémité d'une lame, entre la paroi externe et interne de cette dernière. Plus particulièrement, cet embout peut être serti dans cette extrémité de la lame par déformation de celle-ci.

A ce propos, selon une autre particularité de l'invention, la déformation pour sertissage de l'extrémité de la lame vient définir le prolongement de la ou des rampes de glissement d'un embout, au niveau, selon le cas, de la paroi externe et/ou interne de cette lame.

Les avantages qui découlent de la présente invention consistent, essentiellement, en ce que le dispositif de blocage est susceptible d'équiper de manière plus aisée, l'extrémité d'une lame du tablier d'un volet roulant.

En particulier, la mise en place d'un tel dispositif de blocage est facilitée au cas où une telle lame comporte, intérieurement, un matériau synthétique expansé contribuant, notamment, à une meilleure isolation phonique et thermique de ces lames.

En outre, un tel dispositif de blocage est capable de jouer son rôle de retenue d'une lame dans une coulisse, quelle que soit la direction de déformation communiquée à ladite lame.

L'invention concerne encore une lame de tablier de volet roulant comportant un tel dispositif de blocage.

La présente invention sera mieux comprise à la lecture de la description qui va suivre, se rapportant à un exemple de réalisation illustré dans les dessins joints en annexe.

La compréhension de cette description sera facilitée en se référant aux dessins ci-joints dans lesquels :
- la figure 1 est une vue schématisée partielle et en perspective d'un volet roulant susceptible d'être équipé d'un dispositif de blocage conforme à l'invention ;
- la figure 2 est une représentation schématisée et partielle d'un côté d'une extrémité de lame équipée d'un dispositif de blocage selon l'invention et conforme à un premier mode de réalisation;
- la figure 3 illustre cette même extrémité de lame visible dans la figure 2, vue du côté opposé ;
- les figures 4 et 5 correspondent, respectivement, à des coupes selon IV-IV et V-V de la figure 2 ;
- la figure 6 représente une vue en coupe similaire à la figure 4, illustrant un dispositif de blocage selon un autre mode de réalisation;
- les figures 7, 8, 9 et 10 sont des vues similaires aux figures, respectivement 2 à 5 précédentes illustrant un dispositif de blocage selon un troisième mode de réalisation ;
- les figures 11 et 12 correspondent à des vues en coupe d'une coulisse, montrant l'interaction d'un dispositif de blocage selon l'invention en fonction de la direction de déformation communiquée à une lame.

Tel que représenté dans la figure 1, la présente invention concerne le domaine des volets roulants.

Ainsi, un volet roulant 1 comporte, habituellement, un arbre d'enroulement 2 susceptible d'être entraîné en rotation par l'intermédiaire de moyens de manoeuvre manuels ou motorisés.

Depuis cet arbre d'enroulement 2, vient se déployer un tablier 3 constitué d'une juxtaposition de lames 4 reliées entre elles par l'intermédiaire de moyens d'articulation 6. Tout particulièrement, lors des manoeuvres de déploiement et de repliement du tablier 3, ces lames 4 sont guidées au niveau de leurs extrémités latérales 7, 8 par des coulisses 9, 10.

On se réfère, à présent, plus particulièrement aux figures 2 à 12.

La présente invention concerne un dispositif de blocage 11 pour lame 4 de volet roulant 1, dispositif de blocage 11 ayant pour fonction, lorsque le tablier 3 est déployé, de limiter ses déformations sous l'influence d'une poussée qui lui serait appliquée suivant une direction perpendiculaire à son plan. Une telle poussée exercée, par exemple par un vent relativement violent ou encore par une personne tentant d'entrer par effraction dans une habitation, conduit au fléchissement des lames 4 et dans certains cas, au dégagement des extrémités latérales 7, 8 de l'une ou l'autre de ces dernières des coulisses 9, 10.

Ce dispositif de blocage 11 comporte un embout 12 prévu apte à être solidarisé à une extrémité latérale 7, 8 d'une lame 4 de manière à définir, dans le prolongement de cette dernière et par rapport à au moins une des parois externe 13 et interne 14 de cette lame 4, une rampe de glissement 15 s'étendant depuis ladite paroi externe 13 ou interne 14 en direction de la paroi opposée interne 14 ou externe 13. Cette rampe de glissement 15 se termine encore par un rebord de butée 16 qui est conçu apte à coopérer avec une coulisse 9, 10 pour empêcher le dégagement latéral de ladite lame 4 de cette dernière.

On observera qu'un tel rebord de butée 16 peut être prolongé, à son extrémité libre, par un retour, comme visible dans les figures 7 et 9.

Dans la figure 6 il est représenté un dispositif de blocage 11 sous forme d'un embout 12 définissant, à l'extrémité d'une lame 4, par rapport à chacune des parois externe 13 et interne 14 de cette dernière, une telle rampe de glissement 15, 15A se terminant par un rebord de butée 16, 16A. Ces rampes de glissement 15, 15A sont en opposition, c'est à dire que l'une est orientée vers la paroi interne 14, tandis que l'autre en direction de la paroi externe 13, sachant que les rebords de butée 16, 16A sont, eux aussi, orientés dans des directions opposées.

Ainsi, lorsqu'il est imprimé à une lame 4 une déformation telle que représentée dans la figure 11, cette lame 4 vient à s'écarter du plan de la coulisse 9. Dans ces conditions, l'extrémité 7 de cette lame 4 forme un angle α.

Dans la mesure où de telles coulisses 9, de structures en U, comportent, usuellement en bordure et du côté interne de leurs parois externe 17 et interne 18, un rebord 19 dans lequel est ménagée une rainure en T 20 pour la réception d'un joint d'étanchéité 21, un tel rebord 19 empêche, en coopération avec le rebord de butée 16 de l'embout 12, que ladite extrémité 7 de la lame 4 ne se dégage de cette coulisse 9.

Plus exactement, sous l'impulsion de la poussée 22 exercée, par exemple, sur la paroi externe 13 d'une lame 4, celle-ci vient à hauteur de ses extrémités 7, 8, en appui sur des rebords 19 de la paroi externe 17 des coulisses 9, 10. Sous l'influence du déplacement à composante transversale imprimé à ladite lame 4 résultant de sa déformation, ce rebord 19 de la paroi externe 17 de la coulisse 9 évolue le long de la rampe de glissement 15 de l'embout 12, ceci jusqu'à rencontrer le rebord de butée 16. La lame 4 ne peut alors se déformer davantage.

De manière avantageuse, l'embout 12 est prolongé par un corps d'embout 23 conçu apte à être inséré dans l'extrémité 7, 8 d'une lame 4, entre les parois externe 13 et interne 14 de cette dernière. Il y est plus particulièrement immobilisé par sertissage.

Ainsi, il est visible dans les figures 2 et 7, une découpe 24 pratiquée dans l'une de ces parois externe 13 ou interne 14, à une extrémité latérale 7, 8 d'une lame 4, de manière à définir une ou plusieurs parties de languette 25 à même d'être repoussées vers l'intérieur de ladite lame 4 pour coopérer avec le corps d'embout 23 et, ainsi, solidariser celui-ci par sertissage de l'extrémité correspondante 7, 8 de cette lame 4.
En particulier, au droit de ladite découpe 24 il peut être pratiqué dans le corps d'embout 23 une ouverture pour la réception de la ou des languettes de sertissage 25.

Si, dans le mode de réalisation correspondant aux figures 2 à 6, la rampe de glissement 15 vient en prolongement de la paroi, selon le cas, externe 13 ou interne 14 d'une lame 4, ceci au-delà d'un rebord de jonction 26 que comporte l'embout 12, dans le mode de réalisation illustré dans les figures 7 à 9, la rampe de glissement 15 au niveau de cet embout 12 se prolonge au niveau de la paroi externe 13 ou interne 14 de la lame 4 par une rampe de jonction 27 résultant de la déformation de cette paroi externe 13 ou interne 14 à l'extrémité 7, 8 de la lame 4.

Une telle déformation concevant la rampe de jonction 27 contribue, de manière avantageuse, à solidariser le dispositif de blocage 11 à une lame 4. Plus particulièrement, il en améliore la résistance à l'arrachement. L'on peut encore imaginer que c'est au travers de cette déformation de la ou des parois externe 13 et interne 14 qu'est assuré le sertissage d'un embout 12 sur l'extrémité 7, 8 d'une lame 4.

De manière avantageuse, un tel dispositif de blocage 11 peut recevoir, en combinaison, un organe de blocage 28 comportant un ergot de retenue 29 repoussé, au travers de moyens de rappel élastique 30, dans une position saillante, par rapport au plan correspondant à la paroi externe 13 ou interne 14 à l'extrémité 7, 8 d'une lame 4.

Plus particulièrement, cet organe de blocage 28 se présente sous forme d'une languette élastiquement pliable rendue solidaire, à une extrémité, de l'embout 12, notamment du corps d'embout 23, et dont l'extrémité opposée 32 est conçue pour s'étendre au-delà de l'extrémité 7, 8 d'une lame 4 recevant le dispositif de blocage 11 selon l'invention.

Cette extrémité saillante 32 de la languette 31 porte l'ergot de retenue 29. Elle est plus particulièrement repliée en équerre de manière à former cet ergot de retenue 29 s'étendant dans un plan sensiblement perpendiculaire à la lame 4.

La languette 31, au travers de son élasticité, constitue lesdits moyens de rappel élastique 30 pour repousser l'ergot de retenue 29 dans sa position saillante.

Ainsi, lors de l'enroulement du tablier autour de l'arbre d'enroulement 2, ces ergots de retenue 29 peuvent être repoussés, élastiquement, dans une position effacée par rapport, selon le cas, à la paroi externe 13 ou la paroi interne 14 d'une lame 4 sous l'effet de la superposition des spires décrite par ledit tablier 3.

Si, comme illustré dans les différentes figures, un tel organe de blocage 28 peut agir dans une direction opposée par rapport à une rampe de glissement 15 et son rebord de butée 16, l'on peut encore imaginer qu'ils agissent en combinaison lors d'une déformation imprimée dans une direction donnée à une lame 4.

Le mode de réalisation illustré dans les figures 7 à 10 se distingue de celui correspondant aux figures 2 à 5, en ce que le dispositif de blocage 11 comporte deux organes de blocage 28 disposés de part et d'autre et agissant en opposition d'une rampe de glissement 15 et son rebord de butée 16.

Plus précisément, ces derniers interviennent, dans ce cas, lorsqu'il est exercé une poussée sur la paroi externe 13 d'une lame 4, les organes de blocage 28 limitant la déformation de cette lame 4 lorsqu'il est imprimé une poussée en direction opposée.

Dans le mode de réalisation correspondant aux figures 2 à 5, il est illustré une situation inverse, la rampe 15 et son rebord de butée 16 intervenant lorsque la lame 4 subit une poussée au niveau de sa paroi interne 14.

De manière avantageuse, l'embout 12, plus particulièrement, le rebord de butée 16, 16A est conçu de forme convexe sur son côté 33 orienté en direction du fond 34 d'une coulisse 9, 10, ceci de manière à ne pas définir une arête vive qui pourrait s'opposer au déplacement de l'extrémité 7, 8 d'une lame 4 dans une telle coulisse 9, 10.

Tout particulièrement et comme visible dans la figure 7, le dispositif de blocage 11 définit, à l'extrémité 7, 8 d'une lame 4, un embout de forme convexe, facilitant la progression de cette dernière le long d'une coulisse 9, 10.

## Revendications

1. Dispositif de blocage pour lame (4) de tablier (3) de volet roulant (1) dont les extrémités latérales (7,8) sont amenées à se déplacer dans des coulisses (9, 10), qui se présente sous forme d'un embout (12) prévu apte à être solidarisé à une extrémité latérale (7, 8) d'une lame (4) de manière à définir, dans le prolongement de cette dernière et par rapport à au moins une des parois externe (13) ou interne (14) de cette lame (4), une rampe de glissement (15) s'étendant depuis ladite paroi externe (13) ou interne (14) en direction de la paroi opposée interne (14) ou externe (13), **caractérisé par le fait que** ladite rampe (15) se termine par un rebord de butée (16) conçu apte à coopérer avec une coulisse (9, 10) pour empêcher ladite extrémité latérale (7, 8) de la lame (4) de se dégager de cette dernière sous l'effet d'une pression exercée perpendiculairement sur le tablier (3).

2. Dispositif de blocage selon la revendication 1, **caractérisé par le fait que** l'embout (12) est conçu apte à définir, dans le prolongement d'une extrémité latérale (7, 8) d'une lame (4) et par rapport à chacune des parois externe (13) et interne (14), une telle rampe de glissement (15, 15A) se terminant par un rebord de butée (16, 16A).

3. Dispositif de blocage selon l'une quelconque des revendications précédentes, **caractérisé par le fait que** l'embout (12) est prolongé par un corps d'embout (23) conçu apte à être inséré dans l'extrémité (7, 8) d'une lame (4), entre les parois externe (13) et interne (14) de cette dernière.

4. Dispositif de blocage selon l'une quelconque des revendications précédentes, **caractérisé par le fait que** l'embout (12) est conçu apte à être solidarisé par sertissage dans l'extrémité latérale (7, 8) d'une lame (4).

5. Dispositif de blocage selon la revendication 3 et 4, **caractérisé par le fait que** le corps d'embout (23) comporte une ouverture conçue apte à recevoir une ou des languettes de sertissage (25) découpée dans la paroi externe (13) ou interne (14) à l'extrémité latérale (7, 8) d'une lame (4).

6. Dispositif de blocage selon l'une quelconque des revendications précédentes, **caractérisé par le fait qu**'il comporte, en combinaison, un organe de blocage (28) comportant un ergot de retenue (29) conçu apte à être repoussé, au travers de moyens de rappel élastique (30), dans une position saillante, par rapport au plan correspondant à la paroi externe (13) ou interne (14), à l'extrémité (7, 8) d'une lame (4).

7. Dispositif de blocage selon la revendication 6, **caractérisé par le fait que** l'organe de blocage (28) se présente sous forme d'une languette élastiquement pliable dont une extrémité est rendue solidaire de l'embout (12) et dont l'extrémité opposée (32) est conçue pour s'étendre au-delà de l'extrémité (7, 8) d'une lame (4) recevant le dispositif de blocage (11), ladite extrémité (32) portant l'organe de retenue (29).

8. Dispositif de blocage selon l'une quelconque des revendications précédentes, **caractérisé par le fait que** le rebord de butée (16, 16A) est conçu de forme convexe sur son côté (33) orienté en direction du fond (34) d'une coulisse (9, 10).

9. Dispositif de blocage selon l'une quelconque des revendications précédentes, **caractérisé par le fait qu**'il est conçu apte à définir, à l'extrémité (7, 8) d'une lame (4), un embout de forme convexe.

10. Lame de tablier de volet roulant comportant un dispositif de blocage selon l'une quelconque des revendications précédentes, **caractérisée par le fait qu**'elle comporte, à une extrémité latérale (7, 8), la déformation définissant un prolongement de la ou des rampes de glissement (15, 15A) d'un embout (12), au niveau de la paroi externe (13) et/ou interne (14) de cette lame (4).

11. Lame de tablier de volet roulant selon la revendication 10, **caractérisée par le fait qu**'elle comporte, à une extrémité latérale (7, 8), une découpe (24) pratiquée dans l'une de ses parois externe (13) ou interne (14), de manière à définir une ou plusieurs parties de languettes (25) à même d'être repoussées vers l'intérieur de ladite lame (4) pour coopérer avec un corps d'embout (23) dudit dispositif de blocage (11) en vue du sertissage de ce dernier sur ladite extrémité correspondante (7, 8).

## Claims

1. Blocking device for a slat (4) of an apron (3) of a roller shutter (1) whose side ends (7, 8) are movable in side guides (9, 10) that are in the form of a ferrule (12) capable of being made integral with a side end (7, 8) of a slat (4) so as to define, in the extension of the latter and with respect to at least one of the external (13) or internal (14) walls of said slat (4), a sliding ramp (15) extending from said external (13) or internal (14) wall in the direction of the opposite internal (14) or external (13) wall, **characterized in that** said ramp (15) ends with a stop edge (16) designed to be able to co-operate with a side guide (9, 10) for preventing said side end (7, 8) of the slat (4) from freeing itself from the latter under the effect of a pressure exerted perpendicularly on the apron (3).

2. Blocking device according to claim 1, **characterized in that** the ferrule (12) is designed to be able to define, in the extension of a side end (7, 8) of a slat (4) and with respect to each of the external (13) and internal (14) walls, such a sliding ramp (15, 15A) ending with a stop edge (16, 16A).

3. Blocking device according to any of the preceding claims, **characterized in that** the ferrule (12) is extended by a ferrule body (23) designed to be able to be inserted in the end (7, 8) of a slat (4), between the external (13) and internal (14) walls of the latter.

4. Blocking device according to any of the preceding claims, **characterized in that** the ferrule (12) is designed to be able to be made integral by means of crimping in the side end (7, 8) of a slat (4).

5. Blocking device according to claim 3 and 4, **characterized in that** the ferrule body (23) includes an opening designed to be able to receive one or more crimping tongues (25) cut in the external (13) or internal (14) wall at the side end (7, 8) of a slat (4).

6. Blocking device according to any of the preceding claims, **characterized in that** it includes, in combination, a blocking organ (28) including a retaining catch (29) designed to be able to be pushed, through elastic return means (30), in a protruding position, with respect to the plane corresponding to the external (13) or internal (14) wall, at the end (7, 8) of a slat (4).

7. Blocking device according to claim 6, **characterized in that** the blocking organ (28) is in the form of an elastically foldable tongue whose one end is made integral with the ferrule (12) and whose opposite end (32) is designed extending beyond the end (7, 8) of a slat (4) receiving the blocking device (11), said end (32) carrying the retaining organ (29).

8. Blocking device according to any of the preceding claims, **characterized in that** the stop edge (16, 16A) is designed convex on its side (33) oriented in the direction of the bottom (34) of a side guide (9, 10).

9. Blocking device according to any of the preceding claims, **characterized in that** it is designed to be able to define, at the end (7, 8) of a slat (4), a convex ferrule.

10. Slat of an apron of a roller shutter including a blocking device according to any of the preceding claims, **characterized in that** it includes, at one side end (7, 8), the deformation defining an extension of the sliding ramp or ramps (15, 15A) of a ferrule (12), at the level of the external (13) and/or internal (14) wall of said slat (4).

11. Slat of an apron of a roller shutter according to claim 10, **characterized in that** it includes, at a side end (7, 8), a cut (24) made in one of its external (13) or internal (14) walls, so as to define one or more tongue portions (25) capable of being pushed inwardly of said slat (4) for co-operating with a ferrule body (23) of said blocking device (11) in view of the crimping of the latter on said corresponding end (7, 8).

## Patentansprüche

1. Blockiervorrichtung für Lamelle (4) der Decke (3) eines Rolladens (1), deren seitlichen Enden (7, 8) dazu veranlaßt sind, sich in Führungsschienen (9, 10) fortzubewegen, die als ein Endstück (12) ausgestaltet ist, das geeignet vorgesehen ist, um mit einem seitlichen Ende (7, 8) von einer Lamelle (4) fest verbunden zu werden, derart, um in der Verlängerung dieser letzteren und hinsichtlich wenigstens einer der äußeren (13) oder inneren (14) Wände dieser Lamelle (4) eine Gleitrampe (15) zu bilden, die sich ab der besagten äußeren (13) oder inneren (14) Wand in Richtung der gegenüberliegenden inneren (14) oder äußeren (13) Wand erstreckt, **dadurch gekennzeichnet, daß** die besagte Rampe (15) durch einen Anschlagrand (16) abgeschlossen wird, der geeignet geplant ist, um mit einer Führungsschiene (9, 10) zusammenzuwirken, um zu verhindern, daß das besagte seitliche Ende (7, 8) von der Lamelle (4) unter der Wirkung eines auf die Decke (3) senkrecht ausgeübten Drucks von dieser letzteren außer Eingriff gebracht wird.

2. Blockiervorrichtung nach Anspruch 1, **dadurch gekennzeichnet, daß** das Endstück (12) geeignet geplant ist, um in der Verlängerung eines seitlichen Endes (7, 8) von einer Lamelle (4) und hinsichtlich jeder der äußeren (13) und der inneren (14) Wände eine solche Gleitrampe (15, 15A) zu bilden, die durch einen Anschlagrand (16, 16A) abgeschlossen wird.

3. Blockiervorrichtung nach irgendeinem der vorgehenden Ansprüche, **dadurch gekennzeichnet, daß** das Endstück (12) durch einen Endkörper (23) verlängert ist, der geeignet geplant ist, um in das Ende (7, 8) von einer Lamelle (4) zwischen die äußeren (13) und inneren (14) Wände dieser letzteren eingefügt zu werden.

4. Blockiervorrichtung nach irgendeinem der vorgehenden Ansprüche, **dadurch gekennzeichnet, daß** das Endstück (12) geeignet geplant ist, um durch Einfalzen in dem seitlichen Ende (7, 8) von einer Lamelle (4) fest verbunden zu werden.

5. Blockiervorrichtung nach Anspruch 3 und 4, **dadurch gekennzeichnet, daß** der Endkörper (23) eine Öffnung umfaßt, die geeignet geplant ist, um eine oder mehrere Falzzünglein (25), ausgeschnitten in der äußeren (13) oder inneren (14) Wand am seitlichen Ende (7, 8) von einer Lamelle (4) aufzunehmen.

6. Blockiervorrichtung nach irgendeinem der vorgehenden Ansprüche, **dadurch gekennzeichnet, daß** sie in Kombination ein Sperrorgan (28) umfaßt, das einen Rückhaltestift (29) umfaßt, der geeignet geplant ist, um durch elastische Rückstellmittel (30) in eine Position, vorspringend hinsichtlich der Ebene, die der äußeren (13) oder inneren (14) Wand entspricht, am Ende (7, 8) von einer Lamelle (4) zurückgedrängt zu werden.

7. Blockiervorrichtung nach Anspruch 6, **dadurch gekennzeichnet, daß** das Sperrorgan (28) als ein elastisch faltbares Zünglein ausgestaltet ist, dessen ein Ende mit dem Endstück (12) fest verbunden ist, und dessen Gegenende (32) geplant ist, um sich über das Ende (7, 8) von einer Lamelle (4) hinaus zu erstrecken, die die Blockiervorrichtung (11) aufnimmt, wobei das besagte Ende (32) den Rückhaltestift (29) trägt.

8. Blockiervorrichtung nach irgendeinem der vorgehenden Ansprüche, **dadurch gekennzeichnet, daß** der Anschlagrand (16, 16A) auf seiner Seite (33), die in Richtung des Bodens (34) einer Führungsschiene (9, 10) gerichtet ist, mit konvexer Form geplant ist.

9. Blockiervorrichtung nach irgendeinem der vorgehenden Ansprüche, **dadurch gekennzeichnet, daß** sie geeignet geplant ist, um am Ende (7, 8) von einer Lamelle (4) ein Endstück mit konvexer Form zu bilden.

10. Lamelle der Decke eines Rolladens, umfassend eine Blockiervorrichtung nach irgendeinem der vorgehenden Ansprüche, **dadurch gekennzeichnet, daß** sie an einem seitlichen Ende (7, 8) die Formänderung umfaßt, bildend eine Verlängerung der Gleitrampe oder -rampen (15, 15A) eines Endstücks (12) im Bereich der äußeren (13) und/oder inneren (14) Wand dieser Lamelle (4).

11. Lamelle der Decke eines Rolladens nach Anspruch 10, **dadurch gekennzeichnet, daß** sie an einem seitlichen Ende (7, 8) einen Ausschnitt (24) umfaßt, ausgeführt in einer von ihren äußeren (13) oder inneren (14) Wänden, derart, um ein oder mehrere Teile der Zünglein (25) zu bilden, geeignet, um in Richtung des Inneren der besagten Lamelle (4) zurückgedrängt zu werden, um mit einem Endkörper (23) der besagten Blockiervorrichtung (11) angesichts des Einfalzens dieses letzteren auf dem besagten entsprechenden Ende (7, 8) zusammenzuwirken.
